# EUROPÄISCHE PATENTSCHRIFT

(11) **EP 3 957 786 B1**
(45) Veröffentlichungstag und Bekanntmachung des Hinweises auf die Patenterteilung: **16.10.2024**
(21) Anmeldenummer: 21190649.0
(22) Anmeldetag: 10.08.2021
(51) Int. Cl.: D03D 1/02

(54) **TEXTILES FLÄCHENGEBILDE UND VERFAHREN ZU DESSEN HERSTELLUNG**
TEXTILE FABRIC AND METHOD OF MAKING THE SAME
STRUCTURE PLANE TEXTILE ET SON PROCÉDÉ DE FABRICATION

(30) Priorität: 17.08.2020 DE 102020121577; 26.01.2021 DE 102021101666; 07.05.2021 DE 102021111996
(43) Veröffentlichungstag der Anmeldung: 23.02.2022
(73) Patentinhaber: X GLOO GmbH & Co. KG, 83250 Marquartstein (DE)
(72) Erfinder: ALLERTSEDER, Thomas, 83250 Marquartstein (DE)
(74) Vertreter: Winter, Brandl - Partnerschaft mbB

(56) Entgegenhaltungen:
- JP-A- 2000 229 550
- US-A1- 2006 151 882
- US-A1- 2009 184 505

## Beschreibung

Die Erfindung betrifft ein Verfahren zum Herstellen eines textilen Flächengebildes, das zumindest eine befüllbare Kammer aufweist, und ein textiles Flächengebilde, das vorzugsweise nach einem derartigen Verfahren hergestellt ist.

Derartige textile Flächengebilde können beispielsweise als Wandungen einer Raumstruktur ausgebildet werden.

Es ist aus dem Stand der Technik bekannt, die formgebende Grundstruktur derartiger Flächengebilde als OPW (One Piece Woven) - Gewebe zu fertigen. Zur Erzeugung der nötigen Dichtigkeit derartiger Gewebetaschen oder Gewebekörper ist es bekannt das Gewebe mit einer fluiddichten Beschichtung zu versehen. Dabei ist es schwierig, die an eine Luftkammer angrenzenden textilen Anlagebereiche abzudichten, an denen zwei Gewebelagen aneinander anliegen und aneinander befestigt werden.

Die Druckschrift DE 10 2014 015 376 A1 offenbart ein Verfahren zur Abdichtung dieser Anlagebereiche eines textil- oder folienbasierten Flächengebildes, das z.B. als OPW-Gewebe ausgeführt sein kann. Im Umfangsbereich neben einer Hauptkammer wird ein Hilfskanal von den beiden Gewebelagen ausgebildet, der mit einer Dichtmasse ausgefüllt wird, die zu einer dichten Barriere für das Fluid aushärtet.

Die Druckschriften EP 3 007 940 B1 und DE 10 2013 009 764 B4 offenbaren jeweils ein Verfahren zur Abdichtung dieser Anlagebereiche zweier Gewebelagen eines OPW-Airbags. Auch hier wird benachbart zur Hauptkammer ein Hilfskanal ausgebildet, der mit einer Dichtmasse ausgefüllt wird, die zu einer dichten Barriere für das Gas aushärtet. Die Verfüllung erfolgt derart, dass die Dichtmasse mit der gasundurchlässigen Beschichtung des Airbags eine Verbindung eingeht.

In der nachveröffentlichten Patentanmeldung DE 10 2020 110 551 der Anmelderin wird vorgeschlagen, diesen Hilfskanal als Keder für die Befestigung einer aus einem textilen Flächengebilde ausgeführten Wandung eines Aufstelldachs zu verwenden. Das prinzipielle Konzept, textile Flächengebilde mit einer Vielzahl von befüllbaren Luftkammern als Seitenwand für ein Aufstelldach eines Campingfahrzeugs zu nutzen ist aus der WO 2019/197412 A1 bekannt.

Problematisch bei den oben beschriebenen Lösungen ist, dass die Herstellung des Hilfskanals relativ aufwendig ist, und dass dieser auch die Anmutung des Flächengebildes negativ beeinflusst.

Die JP 2000 229550 A offenbart einen Stand der Technik gemäß dem Oberbegriff des Anspruchs 1.

Demgegenüber liegt der Erfindung die Aufgabe zugrunde, ein Verfahren zum Herstellen eines textilen Flächengebildes und ein textiles Flächengebilde zu schaffen, das eine einfache Abdichtung einer befüllbaren Kammer ermöglicht.

Diese Aufgabe wird im Hinblick auf das Verfahren durch die Merkmalskombination des Patentanspruchs 1 und im Hinblick auf das textile Flächengebilde durch die Merkmale des nebengeordneten Patentanspruchs 5 gelöst.

Vorteilhafte Weiterbildungen der Erfindung sind Gegenstand der Unteransprüche.

Das erfindungsgemäße Verfahren dient zur Herstellung eines textilen Flächengebildes, das mit zumindest einer befüllbaren Kammer und einem diese umgreifende textilen Dichtrand ausgeführt ist. Das Flächengebilde wird als OPW (One Piece Woven)-Struktur ausgeführt, wobei ein flächiger Dichtrand mit einer geringeren Webdichte als angrenzende Textilbereiche ausgeführt wird und anschließend mit der Dichtmasse versetzt wird.

Mit anderen Worten gesagt, der die Kammer umgreifende flächige Dichtrand wird einseitig oder vorzugsweise beidseitig mit einer derartigen Webdichte ausgeführt, dass eine geeignete Dichtmasse, beispielsweise Silikon in das Gewebe, beispielsweise durch Druck, Diffusion oder eine Kapillarwirkung in das Gewebe des Dichtrandes eindringen kann und dann nach dem Erstarren / Aushärten eine zuverlässige Abdichtung der befüllbaren Kammer ermöglicht. Der mit der Dichtmasse versetzte Dichtrand fällt gegenüber den angrenzenden Gewebestrukturen praktisch nicht auf, sodass das Flächengebilde bei optimaler Abdichtung auch hohen Anforderungen an die Ästhetik genügt.

Die benachbarten Textilbereiche, insbesondere die Wandungen der Kammer, sind mit einer höheren Webdichte ausgeführt, sodass das Dichtmittel in die benachbarten Textilbereiche nicht eindringen kann - die Abdichtung ist dadurch präzise auf den durch die Webdichte vorgegebenen Dichtrand begrenzt.

Ein derartiges Konzept mit unterschiedlichen Webdichten lässt sich sehr einfach nach einem Jaquard-Webverfahren herstellen.

Auch wenn das textile Flächengebilde mit mehreren Kammern ausgeführt wird, ist das Jaquard-Webverfahren besonders vorteilhaft.

Erfindungsgemäß wird am Außenumfang des Dichtrandes im Abstand zur Kammer ein Füllkanal gebildet, durch den hindurch das Dichtmittel dem Dichtrand mit der geringeren Webdichte zugeführt wird.

Entsprechend ist bei einem Rohling (Zwischenprodukt) des erfindungsgemäßen Flächengebildes am Außenumfang des Dichtrandes im Abstand zur Kammer ein Füllkanal gebildet, durch den hindurch das Dichtmittel dem Dichtrand mit der geringeren Webdichte zuführbar ist.

Bei einem bevorzugten Ausführungsbeispiel wird dieser Füllkanal dann nach der Zuführung des Dichtmittels vom Dichtrand abgetrennt. Der Füllkanal dient somit lediglich zum Befüllen oder Durchsetzten des "lose gewebten" Dichtrands.

Bei einem anderen Ausführungsbeispiel verbleibt dieser Füllkanal nach der Zuführung des Dichtmittels am Dichtrand. Der Füllkanal kann dann als Kederwulst dienen, mittels dem das Flächengebilde an einer Kederschiene befestigt wird.

Der Füllkanal wird vorzugsweise in einem erweiterten Textilbereich des Dichtrandes ausgebildet, wobei das textile Flächengewebe an der vom Dichtrand abgewandten Seite des Füllkanals (außenliegend) mit einer größeren Webdichte als der Dichtrand ausgeführt ist, sodass die Dichtmasse im Wesentlichen nur dem eigentlichen Dichtrand zugeführt wird.

Wie vorstehend erläutert, ist die Webdichte des Dichtrandes so ausgelegt, dass das Eindringen, beispielsweise Eindiffundieren der Dichtmasse in die Webstruktur des Dichtrandes unterstützt wird.

Als besonders gut geeignetes Dichtmittel hat sich Silikon herausgestellt.

Bei einem nicht zur Erfindung gehörenden Beispiel des Verfahrens ist die OPW-Struktur nach Art eines Airbags mit einer luftdichten Beschichtung versehen, die beispielsweise als Folienstruktur oder dergleichen aufgebracht werden kann. Dabei sind das Material und die Verarbeitung dieser Beschichtung sowie die Webdichte des textilen Flächengebildes so ausgelegt, dass die Beschichtung partiell im Bereich des Dichtrands in die Textilstruktur eindringen kann und somit als Dichtmittel wirkt. Das heißt, die Beschichtung wirkt zum einen in an sich bekannter Weise als gasdichter Abschluss des gesamten Flächengebildes, während es im Bereich des Dichtrandes als Dichtmittel wirkt.

Dementsprechend ist bei dem nach diesem Verfahren hergestellten textilen Flächengebilde das Beschichtungsmaterial im Bereich des textilen Dichtrandes, der mit einer geringeren Webdichte als benachbarte Textilbereiche ausgeführt ist, in die Textilstruktur eingebracht, sodass eine zuverlässige Abdichtung des Dichtrandes und damit der befüllbaren Kammer erfolgt.

Ein derartiges Konzept hat den Vorteil, dass die Ausbildung des vorbeschriebenen Fluidkanals und die Verwendung einer zusätzlichen Dichtmasse nicht mehr erforderlich ist.

Das Eindringen der Beschichtung in den mit geringerer Webdichte ausgeführten Dichtrand kann mechanisch, beispielsweise durch Druckbeaufschlagung mittels einer Rakel, einer Rolle oder dergleichen unterstützt werden.

Dabei kann es vorteilhaft sein, wenn das Beschichtungsmaterial erwärmt ist, sodass es als im weitesten Sinn hochviskoses Material in die Gewebestruktur eindringen kann. Die Webdichte in den sonstigen Bereichen des Flächengebildes ist so ausgelegt, dass ein Eindringen des Beschichtungsmaterials in Richtung zur befüllbaren Kammer nicht erfolgt.

Bevorzugte Ausführungsbeispiele der Erfindung werden im Folgenden anhand schematischer Zeichnungen näher erläutert. Es zeigen:
Figur 1 eine schematische Darstellung eines Rohlings während der Herstellung eines textilen Flächengebildes;
Figur 2 einen Schnitt entlang der Linie A-A in Figur 1 ;
Figur 3 ein nach dem erfindungsgemäßen Verfahren hergestelltes Flächengebilde;
Figur 4 ein Schnitt entlang der Linie B-B in Figur 3 und
Figur 5 eine Schnittdarstellung eines nicht zur Erfindung gehörenden Beispiels, bei dem eine Beschichtung des Flächengebildes als Dichtmasse wirkt.

Figur 1 zeigt eine stark schematisierte Darstellung eines textilen Flächengebildes 1, das beispielsweise eine Wandung einer Raumstruktur, beispielsweise eines Campingzeltes, eines Eventzeltes, eines Sanitätszeltes oder eines aufblasbaren Displays, ausbildet. Das Flächengebilde 1 ist vorzugsweise einstückig nach einem Jaquard-Webverfahren als OPW-Struktur ausgeführt und hat eine über nicht dargestellte Ventile mit Luft befüllbare Kammer 2 (s. auch Figur 2), die von einer textilen Randfahne 4 umgeben ist.

Die Kammer 2 wird dabei üblicherweise von einer zweilagigen Textilschicht begrenzt, die im Prinzip aus einer inneren Dichtschicht und einer Außenhaut besteht. Die Dichtschicht ist im Hinblick auf ihre Abdichtung und die Außenhaut im Hinblick auf ihre Verwendung mit einer hinreichenden Robustheit ausgeführt.

Figur 1 zeigt dabei einen Rohling (Zwischenprodukt), der während des Verfahrens anfällt. Dementsprechend besteht die Randfahne 4 aus einem zur Kammer 2 benachbarten Dichtrand 6, an dem sich nach außen hin ein umlaufender Füllkanal 8 anschließt, der mit einer Dichtmasse 7 verfüllt werden kann. In dem Dichtrand 6 laufen beispielsweise vier Textillagen dichtend zusammen, wobei die Webdichte im Bereich des Dichtrands 6 relativ gering ausgeführt ist. Hierauf wird in der Folge noch näher zurückgekommen.

Der Füllkanal 8 ist mit einem Füllanschluss an ein Dichtmassenreservoir angeschlossen, so dass die Dichtmasse 7 beim Herstellen in den Füllkanal 8 eingebracht werden kann.

Die Abdichtung des Füllkanals 8 nach außen hin erfolgt über einen Umfangsrand 10 der Randfahne 4, in dem wiederum die textilen Lagen des Dichtkanals 8 zusammengeführt sind. Die Webdichte im Bereich des Umfangsrandes 10 ist allerdings größer als diejenige des Dichtrands 6 ausgeführt.

Die Webdichte des Dichtrandes 6 ist so ausgelegt, dass beim Befüllen des Füllkanals 8 die Dichtmasse 7 durch Druck, Diffusion, Kapillarwirkung oder dergleichen in die Gewebestruktur des Dichtrands 6 eintreten kann und diesen mit Dichtmasse 7 versetzt. Die Webdichte im Bereich der Kammer 2 ist wiederum größer, sodass das Eindringen der Dichtmasse 7 in diesen Bereich verhindert oder zumindest erschwert ist. Entsprechend ist auch die Webdichte des Umfangsrands 10 größer als diejenige des Dichtrands 6 ausgeführt, sodass die Dichtmasse 7 nicht in den Umfangsrand 10 eintritt.

Beim Befüllen des Füllkanals 8 wird dann entsprechend der Dichtrand 6 mit Dichtmasse 7 versetzt, sodass dieser nach deren Erstarren / Aushärten die Kammer 2 zuverlässig abdichtet.

Nach dem Erstarren / Aushärten der Dichtmasse 7 wird in einem nächsten Verfahrensschritt gemäß den Figuren 3 und 4 der Füllkanal 8 mit dem Umfangsrand 10 vom Dichtrand 6 abgetrennt, sodass ein dichtes erfindungsgemäßes textiles Flächengebilde 1 geschaffen wird, dessen den Dichtrand 6 bildende Dichtflächen nach außen hin praktisch nicht sichtbar sind. Dabei hält (halten) die Kammer(n) 2 auch hohen Fülldrücken stand, sodass das nach dem erfindungsgemäßen Verfahren hergestellte bzw. erfindungsgemäße textile Flächengebilde 1 auch hohen äußeren Belastungen wie z.B. Windkraft standhält.

Im Unterschied zu den eingangs beschriebenen Lösungen wird somit die Dichtungsfunktion per se durch das Gewebe und nicht durch einen zusätzlich ausgebildeten Füllkanal 8 übernommen. Letzterer dient beim besonders bevorzugten ersten Ausführungsbeispiel lediglich zum Befüllen / Imprägnieren des Dichtrands 6. Dabei kann das Eindringen der Dichtmasse 7 in das "lockere Gewebe" durch Druckbeaufschlagung oder über mechanisches Drücken unterstützt werden. Die dabei entstehende flächige Dichtung erzielt eine Dichtwirkung, die besser als diejenige bei der Verwendung eines herkömmlichen Füllkanals ist.

Da die geometrischen Abmessungen des Dichtrands 6 vergleichsweise klein sind, können benachbarte Elemente näher ankonfektioniert werden. Dementsprechend ist die Nähfahne wesentlich kleiner als bei herkömmlichen Lösungen ausgebildet.

Figur 5 zeigt ein besonders einfach ausgeführtes, nicht erfindungsgemäßes, Beispiel eines textilen Flächengebildes 1, bei dem, ähnlich wie bei den vorbeschriebenen Ausführungsbeispielen, eine mit einem Fluid, beispielsweise Luft, befüllbare Kammer 2 durch eine textile OPW-Struktur 12 ausgebildet ist. In an sich bekannter Weise wird diese OPW-Struktur 12 nach dem Weben mit einer fluiddichten, vorzugsweisen luftdichten, Beschichtung 14 versehen, die aus einem geeigneten Material, beispielsweise Silikon oder dergleichen bestehen kann. Diese Beschichtung 14 ist stoffschlüssig mit der textilen OPW-Struktur 12 verbunden. Dabei kann das Beschichtungsmaterial folienartig bereit gestellt werden.

Gemäß diesem Beispiel ist die in Figur 5 mit Kreuzchen angedeutete Webdichte 16 im Bereich des abzudichtenden Dichtrandes 6 wesentlich geringer als eine Webdichte 18 in dem die Kammer 2 umgebenden Bereich des Flächengebildes 1 beziehungsweise der OPW-Struktur 12. Die Webdichte 16 ist dabei so offen ausgelegt, dass die Beschichtung 14 in diesem Bereich die OPW-Struktur 12 durchsetzen kann und somit eine Dichtzone 20 ausbildet, die die OPW-Struktur 12 nach außen hin zuverlässig abdichtet.

Mit anderen Worten gesagt, die Beschichtung 14 oder das Beschichtungsmaterial wird im Dichtrandbereich zum Ausbilden der Dichtzone 20 durch die OPW-Struktur 12 hindurchgedrückt, sodass keine zusätzliche Dichtmasse vorgesehen sein muss. Dieses Eindringen des Beschichtungsmaterials in den Bereich mit geringerer Webdichte 16 kann beispielsweise dadurch unterstützt werden, dass das Beschichtungsmaterial, beispielsweise die Folie, auf eine Erweichungstemperatur erwärmt wird, sodass durch eine Kraftbeaufschlagung mit einer Anpresskraft F, beispielsweise durch Rakeln, Walzen, Rollen, Pressen oder dergleichen, das erweichte Beschichtungsmaterial in den Bereich mit der geringeren Webdichte 16 eingebracht wird und somit die Dichtzone 20 ausbildet. Diese ist in der Darstellung gemäß der Figur 5 in einer übertriebenen Größe dargestellt. Es kann durchaus sein, dass die Webfahnen der beiden OPW-Strukturteile im Bereich des Dichtrandes 6 flächig aneinander liegen und über die Beschichtung 14 zusammengehalten sind. Die Webdichte 18 im sonstigen Bereich, insbesondere im Bereich der Kammer 2, ist so ausgelegt, dass ein Eindringen des Beschichtungsmaterials in die Kammer 2 oder ein vollständiges Durchsetzen der OPW-Struktur 12 mit der Beschichtung 14 vermieden wird. Das heißt, diese Webdichte 18 entspricht in etwa derjenigen, wie sie bei herkömmlichen Lösungen, beispielsweise bei Airbags oder dergleichen, verwendet wird.

Dementsprechend wird nach diesem Verfahren die OPW-Struktur 12 nach dem Webvorgang in an sich bekannter Weise mit der Beschichtung 14 beschichtet, wobei beim Webvorgang im Bereich des Dichtrandes 6 eine geringere Webdichte 16 ausgebildet wird. Nach oder bei dem Beschichten wird das Beschichtungsmaterial in geeigneter Weise, beispielsweise durch Rakeln oder sonstige Druckbeaufschlagung stoffschlüssig in den Bereich mit geringerer Webdichte 16 eingebracht, sodass der Dichtrand 6 abgedichtet wird.

Prinzipiell können auch Mischformen der vorbeschriebenen Ausführungsbeispiele eingesetzt werden.

Bei den Ausführungsbeispielen gemäß den Figuren 1 bis 4 ist die Beschichtung per se nicht dargestellt - selbstverständlich sind auch diese Flächengebilde in der Regel mit einer derartigen Beschichtung versehen.

Offenbart sind ein Verfahren zum Herstellen eines textilen Flächengebildes und ein textiles Flächengebilde, bei dem ein Dichtrand mit einer vergleichsweise geringen Webdichte ausgebildet ist und bei der Herstellung mit Dichtmasse versetzt wird.

### Bezugszeichenliste

- 1: Flächengebilde
- 2: Kammer
- 4: Randfahne
- 6: Dichtrand
- 7: Dichtmasse
- 8: Füllkanal
- 10: Umfangsrand
- 12: OPW-Struktur
- 14: Beschichtung
- 16: Webdichte
- 18: Webdichte
- 20: Dichtzone

## Patentansprüche

1. Verfahren zum Herstellen eines textilen Flächengebildes (1), das mit zumindest einer befüllbaren Kammer (2) und einem diese umgreifenden textilen Dichtrand (6) ausgeführt ist, mit dem Schritt:
- Weben des Flächengebildes (1) als OPW-Struktur, wobei der Dichtrand (6) mit einer geringeren Webdichte als angrenzende Textilbereiche ausgeführt und flächig mit einer Dichtmasse (7) versetzt wird,
**dadurch gekennzeichnet, dass** zuvor der Dichtrand (6) im Abstand zur Kammer (2) mit einem Füllkanal (8) ausgeführt wird, durch den hindurch die Dichtmasse (7) dem Dichtrand (6) mit der geringeren Webdichte zugeführt wird.

2. Verfahren nach Patentanspruch 1, wobei der Füllkanal (8) nach der Zuführung der Dichtmasse (7) abgetrennt wird.

3. Verfahren nach Patentanspruch 2, wobei beim Abtrennen des Füllkanals (8) auch ein Umfangsrand (10) abgetrennt wird, der außen am Füllkanal (8) angeordnet ist.

4. Verfahren nach Patentanspruch 1, wobei der Füllkanal (8) nach der Zuführung der Dichtmasse (7) aushärtet und als Kederwulst genutzt wird.

5. Textiles Flächengebilde als OPW-Struktur mit zumindest einer Kammer (2), die umfangseitig mit einem textilen Dichtrand (6) umgeben ist, wobei der Dichtrand (6) mit einer geringeren Webdichte als benachbarte Textilbereiche ausgeführt und mit einer Dichtmasse (7) versetzt ist, **dadurch gekennzeichnet, dass** der Dichtrand (6) von einem Füllkanal (8), durch den hindurch die Dichtmasse (7) in den Dichtrand (6) eingebracht wurde, umgeben ist.

6. Flächengebilde nach Patentanspruch 5, wobei der Füllkanal (8) ausgelegt ist, vom Dichtrand (6) abgetrennt zu werden.

7. Flächengebilde nach Patentanspruch 5 oder 6, wobei ein an den Füllkanal (8) außen angrenzender Umfangsrand (10) des Flächengebildes (1) mit einer größeren Webdichte als der Dichtrand (6) ausgeführt ist.

8. Flächengebilde nach einem der Patentansprüche 5 bis 7, wobei die Webdichte des Dichtrands (6) so ausgelegt ist, dass beim Zuführen der Dichtmasse (7) diese in die Webstruktur eindringen kann.

9. Flächengebilde nach einem der Patentansprüche 5 bis 8, wobei die Dichtmasse (7) Silikon ist.

## Claims

1. A method for producing a textile fabric (1) which is configured with at least one fillable chamber (2) and a textile sealing rim (6) surrounding it, comprising the step of:
- weaving of the fabric (1) as an OPW structure, the sealing rim (6) being configured with a lower weaving density than adjacent textile regions and being provided with a sealing compound (7) over its surface,
**characterized in that** the sealing rim (6) is previously configured at a distance from the chamber (2) with a filling channel (8), through which the sealing compound (7) is supplied to the sealing rim (6) with the lower weaving density.

2. The method according to claim 1, wherein the filling channel (8) is separated after the supply of the sealing compound (7).

3. The method according to claim 2, wherein a peripheral edge (10), which is arranged on the outside of the filling channel (8), is also severed when the filling channel (8) is severed.

4. The method according to claim 1, wherein the filling channel (8) hardens after the supply of the sealing compound (7) and is used as a Keder bead.

5. A textile fabric as an OPW structure with at least one chamber (2) which is surrounded on the periphery by a textile sealing rim (6), the sealing rim (6) being configured with a lower weaving density than adjacent textile regions and being provided with a sealing compound (7), **characterized in that** the sealing rim (6) is surrounded by a filling channel (8).

6. A sheet structure according to claim 5, wherein the filling channel (8) is configured to introduce the sealing compound (7) into the sealing rim (6) and then to be separated from the sealing rim (6).

7. The sheet material according to claim 5 or 6, wherein a peripheral edge (10) of the sheet material (1) adjoining the filling channel (8) on the outside is configured with a greater weaving density than the sealing rim (6).

8. The fabric according to one of claims 5 to 7, wherein the weaving density of the sealing rim (6) is configured such that the sealing compound (7) can penetrate into the woven structure when it is supplied.

9. The sheet material according to one of claims 5 to 8, wherein the sealing compound (7) is silicone.

## Revendications

1. Procédé de fabrication d'une structure plane textile (1) qui est réalisée avec au moins une chambre (2) remplissable et un bord d'étanchéité textile (6) entourant celle-ci, avec l'étape de :
- tissage de la structure plane (1) en tant que structure OPW, dans lequel le bord d'étanchéité (6) est réalisé avec une densité de tissage inférieure à celles des zones textiles adjacentes et décalé à plat avec une masse d'étanchéité (7),
**caractérisé en ce qu'**auparavant, le bord d'étanchéité (6) est réalisé à distance de la chambre (2) avec un canal de remplissage (8), à travers lequel la masse d'étanchéité (7) est amenée au bord d'étanchéité (6) avec la densité de tissage inférieure.

2. Procédé selon la revendication 1, dans lequel le canal de remplissage (8) est séparé après l'amenée de la masse d'étanchéité (7).

3. Procédé selon la revendication 2, dans lequel, lors de la séparation du canal de remplissage (8), un bord périphérique (10) qui est disposé à l'extérieur sur le canal de remplissage (8) est également séparé.

4. Procédé selon la revendication 1, dans lequel le canal de remplissage (8) durcit après l'amenée de la pâte d'étanchéité (7) et est utilisé en tant que bourrelet.

5. Structure plane textile en tant que structure OPW avec au moins une chambre (2) qui est entourée sur sa périphérie d'un bord d'étanchéité textile (6), dans laquelle le bord d'étanchéité (6) est réalisé avec une densité de tissage inférieure à celle des zones textiles voisines et est décalé avec une masse d'étanchéité (7), **caractérisée en ce que** le bord d'étanchéité (6) est entouré d'un canal de remplissage (8) à travers lequel la masse d'étanchéité (7) a été introduite dans le bord d'étanchéité (6).

6. Structure plane selon la revendication 5, dans laquelle le canal de remplissage (8) est conçu pour être séparé du bord d'étanchéité (6).

7. Structure plane selon la revendication 5 ou 6, dans laquelle un bord périphérique (10) de la structure plane (1), adjacent à l'extérieur au niveau du canal de remplissage (8), est réalisé avec une densité de tissage supérieure à celle du bord d'étanchéité (6).

8. Structure plane selon l'une quelconque des revendications 5 à 7, dans laquelle la densité de tissage du bord d'étanchéité (6) est conçue de sorte que, lors de l'amenée de la pâte d'étanchéité (7), celle-ci peut s'introduire dans la structure tissée.

9. Structure plane selon l'une quelconque des revendications 5 à 8, dans laquelle la masse d'étanchéité (7) est du silicone.
